# FASCICULE DE BREVET EUROPEEN

(11) **EP 0 565 441 B1**
(45) Date de publication et mention de la délivrance du brevet: **26.06.1996**
(21) Numéro de dépôt: 93400906.9
(22) Date de dépôt: 07.04.1993
(51) Int. Cl.: F23R 3/30, F23R 3/20

(54) **Chambre de combustion munie d'un fond générateur de prémélange**
Brennkammer mit Vormischerzeuger
Combustion chamber with premixing generator

(30) Priorité: 08.04.1992 FR 9204281
(43) Date de publication de la demande: 13.10.1993
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Ansart, Denis Roger Henri, F-77590 Bois Le Roi (FR); Desaulty, Michel André Albert, F-77240 Vert Saint Denis (FR); Sandelis, Denis Jean Maurice, F-77370 Nangis (FR)

(56) Documents cités:
- GB-A- 709 452

## Description

On connaît des chambres de combustion pour turbo-machines comprenant : un axe de symétrie ; des parois interne et externe annulaires par rapport audit axe ; un fond, qui s'étend transversalement par rapport audit axe et qui, en coopération avec lesdites parois interne et externe, délimite une enceinte de combustion ; des injecteurs de carburant, qui traversent ledit fond ; et, une source de comburant sous pression.

GB 709 452 décrit une telle disposition de chambre de combustion annulaire comportant au moins deux premiers profilés ayant chacun une section droite en forme de V, la pointe de V étant orientée vers l'amont par rapport à l'enceinte de combustion.

L'une des préoccupations actuelles majeures des concepteurs de turbo-machines est la réduction des émissions d'oxydes d'azote. On sait que les systèmes d'injection de carburant utilisant le principe du prémélange du carburant avec le comburant, avant la combustion proprement dite, permettent la réduction souhaitée des émissions d'oxydes d'azote.

La présente invention propose un tel système en prévoyant une constitution particulière du fond de la chambre de combustion.

A cet effet, selon l'invention, chacun desdits premiers profilés est disposé sensiblement symétriquement par rapport à un plan radial passant par l'axe de symétrie et contenant l'arête de ce premier profilé passant par la pointe du V de sa section droite, cependant qu'un premier passage est ménagé entre les extrémités des branches adjacentes de deux premiers profilés successifs et qu'au moins un injecteur de carburant est contenu à l'intérieur d'un espace délimité par les arêtes et par les extrémités desdites branches adjacentes des deuxdits premiers profilés successifs et possède des orifices d'injection de carburant munis d'axes d'injections qui intersectent lesdites branches adjacentes.

Les avantageuses dispositions suivantes sont en outre de préférence adoptées :
- ledit injecteur de carburant est contenu à l'intérieur d'un deuxième profilé ayant une section droite en forme de V, la pointe du V étant orientée vers l'aval, ce deuxième profilé ayant deux branches disposées en regard desdites branches adjacentes des deux premiers profilés successifs, respectivement, un deuxième passage étant ménagé entre chaque branche du deuxième profilé et la branche d'un premier profilé disposé en regard, cependant que des orifices sont ménagés dans les branches du deuxième profilé et sont sensiblement coaxiaux des orifices d'injection de carburant dudit injecteur de carburant ;
- chaque deuxième passage est convergent de l'amont vers l'aval ;
- chaque deuxième profilé est indépendant de l'injecteur de carburant qu'il contient ;
- chaque deuxième profilé est soudé sur l'injecteur de carburant qu'il contient ;
- chaque premier profilé comprend une paroi aval, et, une paroi amont qui y est assemblée, en ménageant entre ces parois aval et amont un troisième espace qui communique, par des orifices amont et par des orifices aval traversant la paroi amont, avec l'environnement extérieur dudit premier profilé ;
- lesdits injecteurs de carburant sont du type injecteur-crayon.

L'avantage principal de l'invention réside dans l'obtention d'une prévaporisation, donc d'un prémélange efficace dans un espace axialement limité.

L'invention sera mieux comprise, et des caractéristiques secondaires et leurs avantages apparaîtront au cours de la description de réalisations donnée ci-dessous à titre d'exemple.

Il est entendu que la description et les dessins ne sont donnés qu'à titre indicatif et non limitatif.

Il sera fait référence aux dessins annexés, dans lesquels :
- la figure 1 est une coupe axiale schématisée d'une chambre de combustion conforme à l'invention :
- la figure 2 est une coupe suivant II-II de la figure 1 ;
- la figure 3 est une coupe suivant III-III de la figure 2 ; et,
- la figure 4 est une coupe analogue à celle de la figure 3 d'une variante de réalisation d'une chambre de combustion, également conforme à l'invention.

La figure 1 représente une chambre de combustion conforme à l'invention, destinée à une turbo-machine. Cette chambre de combustion comporte :
- une paroi interne 1, annulaire, d'axe de symétrie 2 ;
- une paroi externe 3, également annulaire, d'axe 2 ;
- un fond 4, comportant notamment des premiers profilés 5 et des deuxièmes profilés 6, dont les formes et les emplacements sont définis ci-après, mais qui, d'une manière générale, s'étendent transversalement par rapport à l'axe 2, et délimitent, en coopération avec les parois interne 1 et externe 3, l'enceinte de combustion 7 ;
- une enveloppe interne 8, annulaire, d'axe 2 et une enveloppe externe 9, annulaire, d'axe 2, qui délimitent ensemble un espace 10, à l'intérieur duquel est contenu ladite enceinte de combustion 7 et les parois la délimitant, ledit espace communiquant avec une source de comburant sous pression, schématisée par la flèche F et de préférence constituée par une turbo-soufflante ;
- des conduits de carburant 11, qui s'étendent radialement et comportant chacun deux paires de buses 12, 13 d'injection de carburant, les buses 12, les plus proches de la paroi externe 3, étant destinées à l'alimentation en carburant au régime du ralenti, et, les buses,13, les plus proches de la paroi interne 1, étant destinées à l'alimentation en carburant au régime de pleins gaz. Il est à noter que, de préférence, comme dans les réalisatons représentées, les parties des conduits 11 contenues entre les parois interne 1 et externe 3 et situées en amont du fond 4, à l'extérieur de l'enceinte de combustion proprement dite 7, complétées par les buses 12 et 13, constituent des injecteurs de carburant dits "injecteurs-crayons". Les conduits 11 sont montés sur l'enveloppe externe 9.

Dans la réalisation des figures 1 à 3, chaque premier profilé 5 est constitué par une plaque sensiblement rectangulaire, pliée le long de sa plus grande médiane de manière à posséder une section droite transversale (figure 3) en forme de V, et une arête 14, qui constitue le sommet de l'angle du dièdre ainsi constitué, d'une part contenue dans un plan radial 15 passant par l'axe 2, d'autre part s'étendant sensiblement perpendiculairement à l'axe 2, en étant en outre orientée de manière que la pointe du V soit opposée à l'enceinte de combustion 7. De plus, les branches du V de chaque premier profilé 5 sont disposées sensiblement symétriquement par rapport audit plan radial 15, les arêtes 16 des deux branches adjacentes de deux premiers profilés 5 successifs étant écartées l'une de l'autre et délimitant un premier passage 17 de communication de l'enceinte de combustion 7 avec l'espace 10. Les buses d'injection 12 et 13 sont disposées en regard des faces externes 5A des premiers profilés 5, de manière que leurs axes d'injection de carburant 12A, 13A intersectent lesdites faces 5A.

Par ailleurs, les conduits de carburant 11 sont contenus dans des deuxièmes profilés 6. Chaque deuxième profilé 6 est constitué par une plaque sensiblement rectangulaire, pliée le long de sa plus grande médiane de manière à posséder une section droite transversale (figure 3) en forme de V, et une arête 18, qui constitue le sommet de l'angle du dièdre ainsi constitué, d'une part contenue dans un plan radial 19 passant par l'axe 2, d'autre part s'étendant sensiblement perpendiculairement à l'axe 2, en étant en outre orientée de manière que la pointe du V soit dirigée vers l'enceinte de combustion 7. De plus, les branches du V de chaque deuxième profilé 6 sont disposées sensiblement symétriquement par rapport audit plan radial 19. Chaque deuxième profilé 6 est sensiblement contenu dans l'espace délimité par les arêtes 14 et 16 des deux branches adjacentes de deux premiers profilés 5 successifs, de manière que les faces externes 6A des branches des deuxièmes profilés 6 soient disposées, chacune, en regard de la face externe 5A d'une branche d'un premier profilé 5, et, qu'un deuxième passage 20 soit défini entre lesdites faces externes 6A et 5A, relie l'espace 10 à la chambre de combustion 7 et soit convergent des arêtes 14 des dièdres des premiers profilés 5 vers les arêtes d'extrémité 16 des branches des premiers profilés 5, c'est-à-dire aussi vers l'enceinte de combustion 7. Enfin, des orifices traversant 21 sont ménagés dans les deuxièmes profilés 6, afin de permettre le passage des buses d'injection de carburant 12, 13, avec un jeu entre chaque buse d'injection de carburant et la lisière délimitant l'orifice 21, afin de ménager un passage de comburant entre lesdites buse d'injection de carburant et lisière. Les orifices 21 sont sensiblement coaxiaux avec les axes 12A, 13A d'injection de carburant.

La réalisation de la figure 4 est proche de la précédente. Elle s'en distingue, d'une part, par la fixation, par soudure (22), des deuxièmes profilés 6 directement sur les conduits de carburant 11, et non sur les parois interne 1 et externe 3, d'autre part, par la constitution des premiers profilés par des parois doubles 105-205 ménageant entre elles un espace 123 de circulation de comburant, enfin, par la suppression des buses d'injection de carburant 12, 13 et leur remplacement par des trous d'injection de carburant 112, 113 ménagés dans le conduit de carburant 11, dont les axes d'injection 112A, 113A intersectent les faces externes 105A des parois amont 105 des premiers profilés. Les autres dispositions sont conservées et ne sont donc pas de nouveau décrites. Un premier passage 117 est ménagé entre les arêtes d'extrémité 116 des branches des premiers profilés 105-205, et, un deuxième passage 120 est ménagé entre les faces 6A et 105A et converge vers l'enceinte de combustion 7. L'espace 123 interne de chaque premier profilé 102-205 communique avec le passage 120, d'une part, par des orifices traversant 124 ménagés dans la paroi 105 à proximité de l'arête 114 du dièdre 105-205, en amont des zones d'intersection des axes 112A, 113A et des faces 105A, d'autre part, par des orifices 125 ménagés dans la paroi 105 à proximité des arêtes 116 d'extrémité des branches des premiers profilés 105-205, en aval desdits points d'intersection. Dans cette deuxième réalisation, les premiers profilés 105-205, comme ceux, 5, de la première réalisation décrite, sont fixés (soudés) sur les parois interne 1 et externe 3.

Le fonctionnement de telles chambres de combustion est exposé ci-après.

Selon la réalisation des figures 1 à 3, le carburant provenant des buses d'injection de carburant 12, 13 est projeté sur les faces 5A. Celles-ci, délimitant l'enceinte de combustion 7, sont chaudes, ce qui provoque une vaporisation du carburant. Par ailleurs, le comburant provenant de l'espace 10, d'une part, traverse les passages 20 et 17, et réalise son mélange, sans combustion, avec le carburant vaporisé. Il y a réalisation d'un prémélange carburant/comburant, dans un espace axialement limité. D'où la possibilité de réaliser des chambres de combustion compactes, et par conséquent légères, bien qu'également efficaces en ce qui concerne la réduction des émissions d'oxydes d'azotes, notamment au régime de pleins gaz. Bien entendu, le comburant qui pénètre à l'intérieur des V des deuxièmes profilés 6 et en ressort par les orifices 21 contribue à améliorer l'entraînement du carburant vaporisé dans le courant principal de comburant qui s'écoule dans chaque deuxième passage 20 vers l'enceinte de combustion 7. La convergence desdits deuxièmes passages 20 renforce l'efficacité de l'entraînement du carburant et du prémélange.

La réalisation de la figure 4 bénéficie des avantages qui viennent d'être mentionnés. De plus, la fixation des deuxièmes profilés 6 directement sur les conduits de carburant 11 permet à la fois d'améliorer la compacité axiale, et, de réduire le poids de la fixation. Par ailleurs, le comburant qui pénètre dans les espaces 123 des premiers profilés 105-205 par les orifices 124 et en ressort par les orifices 125 réalise une réfrigération desdits premiers profilés 105-205, favorable à l'amélioration de leur durée de vie, et, là aussi en ressortant par les orifices 125, complètent l'effet d'entraînement du carburant réalisé par le flux principal de comburant qui traverse les deuxièmes passages 120 et s'écoule vers l'enceinte de combustion 7.

Il y a lieu de noter que la seule présence des premiers profilés 5 ; 105-205 suffit à réaliser la vaporisation du carburant avant l'enceinte de combustion 7 et son mélange avec le comburant avant réalisation de la combustion.

Bien entendu, la présence des deuxièmes profilés permet de réaliser des passages 20 ; 120 convergents, de plus orientés, et de parfaire à la fois l'efficacité du mélange et celle de son entraînement vers l'enceinte de combustion 7, avec notamment l'obtention d'une accélération du mélange à la traversée des premiers passages 17 ; 117, propice à éliminer les risques d'auto-inflammation.

L'encombrement réduit des injecteurs-crayons en rend l'adoption aisée et préférée, mais non exclusive de l'adoption d'injecteurs de carburant d'autres types.

## Revendications

1. Chambre de combustion comprenant : un axe (2) de symétrie ; des parois interne (1) et externe (3) annulaires par rapport audit axe ; un fond (4), qui s'étend transversalement par rapport audit axe (2) et qui, en coopération avec lesdites parois interne (1) et externe (3), délimite une enceinte de combustion (7) ; des injecteurs de carburant (12, 13), qui traversent ledit fond ; et, une source (F) de comburant sous pression dans laquelle le fond comprend au moins deux premiers profilés (5) ayant chacun une section droite en forme de V, la pointe (14) du V étant orientée vers l'amont par rapport à l'enceinte de combustion (7), caractérisée en ce que chacun desdits premiers profilés est disposé sensiblement symétriquement par rapport à un plan radial (15) passant par l'axe de symétrie (2) et contenant l'arête (14) de ce premier profilé passant par la pointe du V de sa section droite, cependant qu'un premier passage (17) est ménagé entre les extrémités (16) des branches adjacentes de deux premiers profilés successifs (5) et qu'au moins un injecteur de carburant (11-12-13) est contenu à l'intérieur d'un espace délimité par les arêtes (14) et par les extrémités (16) desdites branches adjacentes des deuxdits premiers profilés successifs (5) et possède des orifices (12, 13) d'injection de carburant munis d'axes d'injection (12A, 13A) qui intersectent lesdites branches adjacentes (5).

2. Chambre de combustion selon la revendication 1, caractérisée en ce que ledit injecteur de carburant est contenu à l'intérieur d'un deuxième profilé (6) ayant une section droite en forme de V, la pointe du V étant orientée vers l'aval, ce deuxième profilé ayant deux branches disposées (6A) en regard (5A) desdites branches adjacentes des deux premiers profilés successifs (5), respectivement, un deuxième passage (20) étant ménagé entre chaque branche du deuxième profilé (6) et la branche d'un premier profilé (5) disposé en regard, cependant que des orifices (21) sont ménagés dans les branches du deuxième profilé (6) et sont sensiblement coaxiaux (12A, 13A) des orifices d'injection de carburant dudit injecteur de carburant.

3. Chambre de combustion selon la revendication 2, caractérisée en ce que chaque deuxième passage (20) est convergent de l'amont (10) vers l'aval (7).

4. Chambre de combustion selon l'une quelconque des revendications 2 et 3, caractérisée en ce que chaque deuxième profilé (6) est indépendant de l'injecteur de carburant (11-12-13) qu'il contient.

5. Chambre de combustion selon l'une quelconque des revendications 2 et 3, caractérisée en ce que chaque deuxième profilé (6) est soudé (22) sur l'injecteur de carburant (11) qu'il contient.

6. Chambre de combustion selon l'une quelconque des revendications 1 à 5, caractérisée en ce que chaque premier profilé comprend une paroi aval (205), et, une paroi amont (105) qui y est assemblée, en ménageant entre ces parois aval et amont un troisième espace (123) qui communique, par des orifices amont (124) et par des orifices aval (125) traversant la paroi amont (105), avec l'environnement extérieur (120) dudit premier profilé (105-205).

7. Chambre de combustion selon l'une quelconque des revendications 1 à 6, caractérisée en ce que lesdits injecteurs de carburant sont du type injecteur-crayons.

## Patentansprüche

1. Brennkammer mit einer Symmetrieachse (2), einer Innenwand (1) und einer Außenwand (3), die ringförmig zu der genannten Achse angeordnet sind, einem Boden (4), der sich quer zu der genannten Achse (2) erstreckt und zusammen mit der genannten Innenwand (1) und Außenwand (3) einen Verbrennungsraum (7) umschließt, Brennstoff-Einspritzdüsen (12, 13), die durch den genannten Boden verlaufen, sowie einer Quelle (F) für unter Druck stehenden Sauerstoffträger, wobei der Boden mindestens zwei erste Profilteile (5) mit jeweils einem V-förmigen Querschnitt aufweist, wobei die Spitze (14) des V gegenüber dem Verbrennungsraum (7) stromaufwärts gerichtet ist,
dadurch gekennzeichnet,
daß jedes der genannten ersten Profilteile im wesentlichen symmetrisch angeordnet ist, bezogen auf eine radiale Ebene (15), die durch die Symmetrieachse (2) verläuft und in der die Kante (14) dieses ersten Profilteils liegt, die durch die Spitze von dessen Querschnitts-V verläuft, während ein erster Durchgang (17) zwischen den Enden (16) der aneinandergrenzenden Schenkel von zwei aufeinanderfolgenden ersten Profilteilen (5) ausgeführt ist und mindestens eine Brennstoffeinspritzdüse (11, 12, 13) sich in dem Raum befindet, der durch die Kanten (14) und durch die Enden (16) der genannten aneinandergrenzenden Schenkel der beiden aufeinanderfolgenden ersten Profilteile (5) umgrenzt wird, und Öffnungen (12, 13) zum Einspritzen von Brennstoff mit Einspritzachsen (12A, 13A) aufweisen, die sich mit den genannten aneinandergrenzenden Schenkeln (5) schneiden.

2. Brennkammer nach Anspruch 1, dadurch gekennzeichnet, daß die genannte Brennstoffeinspritzdüse sich in einem zweiten Profilteil (6) befindet, das einen V-förmigen Querschnitt hat, wobei die Spitze des V stromabwärts gerichtet ist, wobei dieses zweite Profilteil zwei Schenkel hat, die jeweils den genannten aneinandergrenzenden Schenkeln der beiden aufeinanderfolgenden ersten Profilteile (5) gegenüber (5A) angeordnet (6A) sind, wobei ein zweiter Durchgang (20) zwischen jedem Schenkel des zweiten Profilteils (6) und dem Schenkel eines gegenüber angeordneten ersten Profilteils (5) ausgeführt ist, während Öffnungen (21) in den Schenkeln des zweiten Profilteils (6) ausgeführt sind und im wesentlichen koaxial (12A, 13A) mit den Brennstoffeinspritzöffnungen der genannten Brennstoffeinspritzdüse sind.

3. Brennkammer nach Anspruch 2, dadurch gekennzeichnet, daß jeder zweite Durchgang (20) von stromaufwärts (10) nach stromabwärts (7) konvergiert.

4. Brennkammer nach einem der Ansprüche 2 und 3, dadurch gekennzeichnet, daß jedes zweite Profilteil (6) von der Brennstoffeinspritzdüse (11, 12, 13), die es enthält, getrennt ist.

5. Brennkammer nach einem der Ansprüche 2 und 3, dadurch gekennzeichnet, daß jedes zweite Profilteil (6) mit der Brennstoffeinspritzdüse (11), die es enthält, verschweißt ist.

6. Brennkammer nach einem der Ansprüche 1 bis 5, dadurch gekennzeichnet, daß jedes erste Profilteil aus einer stromabwärtigen Wand (205) und einer stromaufwärtigen Wand (105) besteht, die mit jener zusammengefügt wird, indem zwischen dieser stromabwärtigen Wand und dieser stromaufwärtigen Wand ein dritter Zwischenraum (123) hergestellt wird, der durch stromaufwärtige Öffnungen (124) und stromabwärtige Öffnungen (125) durch die stromaufwärtige Wand (105) mit der äußeren Umgebung (120) des genannten ersten Profilteils (105-205) in Verbindung steht.

7. Brennkammer nach einem der Ansprüche 1 bis 6, dadurch gekennzeichnet, daß die genannten Brennstoffeinspritzdüsen Stift-Einspritzdüsen sind.

## Claims

1. Combustion chamber assembly comprising: an axis (2) of symmetry; an internal wall (1) and an external wall (3) which are annular with respect to the said axis; an end (4) which extends transversely with respect to the said axis (2) and which, in conjunction with the said internal wall (1) and external wall (3) delimits a combustion chamber (7); fuel injectors (12, 13) which pass through the said end; and a source (F) of pressurized oxidizing agent, in which the end comprises at least two first section pieces (5) each having a V-shaped cross section, the point (14) of the V pointing upstream with respect to the combustion chamber (7), characterized in that each of the said first section pieces is arranged substantially symmetrically with respect to a radial plane (15) passing through the axis of symmetry (2) and containing the ridge (14) of this first section piece passing through the point of the V of its cross section, whereas a first passage (17) is formed between the ends (16) of the adjacent branches of two successive first section pieces (5) and at least one fuel injector (11-12-13) is contained inside a space delimited by the ridges (14) and by the ends (16) of the said adjacent branches of the two said successive first section pieces (5) and possesses fuel-injection orifices (12, 13) equipped with injection axes (12A, 13A) which intersect the said adjacent branches (5).

2. Combustion chamber assembly according to Claim 1, characterized in that the said fuel injector is contained inside a second section piece (6) having a V-shaped cross section, the point of the V pointing downstream, this second section piece having two branches (6A) arranged facing (5A) the said adjacent branches of the two successive first section pieces (5) respectively, a second passage (20) being formed between each branch of the second section piece (6) and the branch of a first section piece (5) arranged opposite, whereas orifices (21) are formed in the branches of the second section piece (6) and are substantially coaxial (12A, 13A) with the fuel-injection orifices of the said fuel injector.

3. Combustion chamber assembly according to Claim 2, characterized in that each second passage (20) is convergent from the upstream end (10) to the downstream end (7).

4. Combustion chamber assembly according to either one of Claims 2 and 3, characterized in that each second section piece (6) is independent of the fuel injector (11-12-13) which it contains.

5. Combustion chamber assembly according to either one of Claims 2 and 3, characterized in that each second section piece (6) is welded (22) to the fuel injector (11) which it contains.

6. Combustion chamber assembly according to any one of Claims 1 to 5, characterized in that each first section piece comprises a downstream wall (205) and an upstream wall (105) which is attached to it, forming between these downstream and upstream walls a third space (123) which communicates via upstream orifices (124) and via downstream orifices (125) passing through the upstream wall (105) with the outside environment (120) of the said first section piece (105-205).

7. Combustion chamber assembly according to any one of Claims 1 to 6, characterized in that the said fuel injectors are of the pencil injector type.
